# EUROPÄISCHE PATENTANMELDUNG

(11) **EP 0 771 907 A1**
(43) Veröffentlichungstag der Anmeldung: **07.05.1997**
(21) Anmeldenummer: 95117408.5
(22) Anmeldetag: 06.11.1995
(51) Int. Cl.: E01B 19/00

(54) **Absorptionskörper zur Luftschallreduzierung**

(71) Anmelder: Vossloh-Werke GmbH, D-58791 Werdohl (DE)
(72) Erfinder: Wolf, Jürgen, Dr., 16556 Borgsdorf (DE)
(74) Vertreter: Cohausz & Florack

(57) **Zusammenfassung**

Absorptionskörper zur Luftschallreduzierung, welcher zwischen und/oder an den Gleisen eines Gleiskörpers angeordnet werden kann und aus einem Holzbeton gefertigt ist.

## Beschreibung

Die Erfindung betrifft einen Absorptionskörper zur Luftschallreduzierung, welcher zwischen und/oder an den Gleisen eines Gleiskörpers positionierbar ist. Absorptionskörper dieser Art werden insbesondere in der Nähe von Wohngebieten eingesetzt, um die von den Gleisen übertragenen Laufgeräusche eines Zuges zu dämpfen.

Ein Absorptionskörper der voranstehend genannten Art ist aus dem deutschen Gebrauchsmuster DE-GM 94 17 848 bekannt. Der bekannte Absorber ist für die Schalldämmung bei einer sogenannten "Festen Fahrbahn" bestimmt, bei der die Gleise über Schwellen aus Spannbeton auf einer ebenfalls aus Beton bestehenden Bodenplatte befestigt sind. Dabei besteht der Absorptionskörper selbst beispielsweise aus Haftwerkbeton, welcher sich durch einen hohen Luftporengehalt auszeichnet. Dieser hohe Luftporengehalt führt nicht nur dazu, daß der zwischen den Gleisen entstehende Luftschall absorbiert wird, sondern es ist gleichzeitig sichergestellt, daß auf der Oberfläche des Absorptionskörpers stehendes Wasser innerhalb kurzer Zeit abgeleitet wird. Auf diese Weise ist die Anfälligkeit des bekannten Absorptionskörpers gegen Frostschäden reduziert.

Bei der praktischen Erprobung der bekannten Absorptionskörper ist festgestellt worden, daß diese zwar aufgrund ihrer Frostbeständigkeit eine hohe Lebensdauer haben. Die mit derartigen Absorbern erzielte Lärmminderung reicht jedoch nicht aus, um die gesteigerten Anforderungen an den Lärmschutz, insbesondere im Bereich von Wohngegenden, zu erfüllen.

Die Aufgabe der Erfindung besteht darin, einen Absorptionskörper der voranstehend genannten Art hinsichtlich seiner schallreduzierenden Wirkung bei unveränderter hoher Lebenserwartung zu verbessern.

Diese Aufgabe wird erfindungsgemäß dadurch gelöst, daß der Absorptionskörper aus einem Holzbeton gefertigt ist. Bei dem erfindungsgemäß zur Herstellung der Absorptionskörper verwendeten Holzbeton handelt es sich um einen Leichtbeton, bei dem vorbehandelte Holzspäne mit hydraulischen Bindemitteln gebunden sind. Die Holzspäne werden von Nadelhölzern gewonnen, welche zur Erzielung eines hohen Abschallabsorptionsgrades optimal zerkleinert werden.

Die erfindungsgemäßen Absorptionskörper zeichnen sich aufgrund ihrer Vielporigkeit durch einen hohen Schallabsorptionsgrad aus. Niederschläge, mit welchen die Absorptionskörper benetzt werden, werden, ohne von diesen aufgenommen zu werden, schnell zur Unterkonstruktion des Gleiskörpers abgeleitet. Diese schnelle Ableitung des Oberflächenwassers stellt zum einen sicher, daß die Absorptionskörper nicht durch gefrierendes Wasser beschädigt werden. Zum anderen werden mit dem Ableiten des Oberflächenwassers Rückstände abgeschwämmt, die sich auf der Oberfläche der Absorptionskörper gebildet haben. Ein weiterer Vorteil des schnellen Abführens von Feuchtigkeit besteht darin, daß die an Absorptionskörpern angrenzende Befestigungselemente der Gleisanlage nicht der Gefahr von Korrosion ausgesetzt sind.

Trotz ihrer hohen Porosität und ihres geringen Gewichts weisen die erfindungsgemäßen Absorptionskörper eine hohe Formbeständigkeit und Trittfestigkeit auf. Darüber hinaus können sie, da das Herstellungsmaterial keine kritischen Bestandteile enthält, auf einfache Weise recycelt werden. So ist es möglich, nicht mehr verwendbare Absorptionskörper zu zerkleinern und das zerkleinerte Material zur Herstellung neuer Absorptionskörper zu nutzen. Schließlich besteht ein besonderer Vorteil der Verwendung von Holzspänen als wesentlicher Zuschlagswerkstoff bei der Herstellung der Absorptionskörper darin, daß dieser keine harten Zuschlagsstoffe enthält, welche andernfalls sich aus dem Körper lösen und einen über die Gleise rollenden Zug beschädigen könnten.

Optimale Material- und Schalldämpfungseigenschaften der erfindungsgemäßen Absorptionskörper werden erreicht, wenn der Anteil der Holzspäne mindestens 65% des Gesamtvolumens an dem Holzbeton zugegebenen Zuschlagstoffen beträgt. Darüber hinaus sollte die Länge der Holzspäne mindestens 4 cm, ihre Dicke mindestens 1 mm und ihre Breite mindestens 2 mm betragen. Gleichzeitig sollten die Holzspäne höchstens 12 cm lang, 3 mm dick und 4 mm breit sein. Günstig ist es auch, wenn höchstens 75% der bei der Aufbereitung der Holzspäne entstehenden Holzstaubmenge in dem Holzbeton enthalten ist. Ebenso sollte der Anteil von Baumrinde, Bast und dgl. an der Gesamtmenge der in dem Holzbeton enthaltenen Holzspäne höchstens 6%. Bei Einhalten der voranstehend genannten Grenzen kann ein für die Herstellung der erfindungsgemäßen Absorptionskörper optimales Gemisch aus Bindemittel und Holzspänen hergestellt werden.

Das Auslegen der erfindungsgemäßen Absorptionskörper kann dadurch vereinfacht werden, daß in ihre Unterseite Ausnehmungen eingeformt sind, welche bei auf die Schwellen aufgelegtem Absorptionskörper Gleisbefestigungselemente und/oder Vorsprünge der Schwellen aufnehmen. Eine derartige Formgebung der Absorptionskörper ermöglicht es darüber hinaus, deren seitliche Begrenzungen möglichst nah an das Gleis heranzuführen, um eine optimale Schallreduzierung zu erreichen.

Der Halt der erfindungsgemäßen Absorptionskörper auf den Schwellen und dem Unterbau des Gleiskörpers kann dadurch verbessert werden, daß an der Unterseiten des Absorptionskörpers Vorsprünge ausgebildet sind, durch die der Absorptionskörper in auf die Schwellen aufgelegtem Zustand im wesentlichen formschlüssig mit den Schwellen verbunden ist.

Die Fähigkeit, Oberflächenwasser zum Unterbau des Gleiskörpers abzuleiten, kann bei den erfindungsgemäßen Absorptionskörpern dadurch noch verbessert werden, daß die Oberfläche der Absorptionskörper planeben oder konvex gekrümmt ist. Schließlich sollte im Hinblick auf die Betriebssicherheit des über die Gleise rollenden Zuges die Oberfläche der Absorptionskörper in auf die Schwellen aufgelegtem Zustand höchstens 3 cm unterhalb der Oberseite des Gleise liegen.

Aus den erfindungsgemäßen Absorptionskörpern läßt sich ein Absorptionskörpersatz zusammenstellen, welcher aus mindestens zwei Paaren von derartigen Absorptionskörpern besteht. Die von den beiden Absorptionskörpern des ersten Paares kann jeweils einer von außerhalb des Gleiskörpers seitlich an jeweils eines der Gleise angelegt werden, während die beiden Absorptionskörper des zweiten Paares jeweils nächst benachbart zueinander zwischen die Gleise gelegt werden können. Gleichzeitig sollte die Länge der Absorptionskörper des ersten Paares der doppelten Breite eines der Absorptionskörper des zweiten Paares entsprechen. Der derart ausgebildete Absorptionskörpersatz besteht aus Einzelelementen, deren Maße und Gewicht annähernd gleich ist. Dies ermöglicht es, den erfindungsgemäßen Absorptionskörpersatz auf einfache Weise zu transportieren. Darüber hinaus ist das Gewicht der einzelnen Elemente des erfindungsgemäßen Absorptionskörpersatzes so beschränkt, daß diese Elemente problemlos gehandhabt werden können.

Die schalldämpfende Wirkung eines erfindungsgemäßen Absorptionskörpersatzes kann auch dadurch gesteigert werden, daß die von außerhalb des Gleiskörpers seitlich an jeweils eines der Gleise anlegbaren Absorptionskörper seitlich des Gleiskörpers frei in den Raum ragende Vorsprünge aufweisen. Die derart frei in den Raum stehende Vorsprünge können beispielsweise den von den Radsätzen eines Zuges bzw. den Gleisen des Gleiskörpers seitlich abgegebenen Körperschall dämpfen. Eine besonders hohe Schalldämpfung wird in diesem Zusammenhang dann erreicht, wenn die Form der Vorsprünge an die von einen auf den Gleisen fahrenden Zug beanspruchte Querschnittsfläche angepaßt sind. In diesem Fall sind die Vorsprünge der betreffenden Absorptionskörper so eng wie möglich benachbart zu den Gleisen angeordnet, wobei sichergestellt ist, daß ein Zug die entsprechenden Absorptionskörper ohne die Gefahr einer Kollision passieren kann.

Die erfindungsgemäßen Absorptionskörper sind insbesondere zur Dämpfung des Luftschalls bei einer schotterlosen Festen Fahrbahn geeignet.

Nachfolgend wird die Erfindung anhand einer ein Ausführungsbeispiel darstellenden Zeichnung näher erläutert. Es zeigen:
- Fig. 1: einen ersten Absorptionskörper in einer perspektivischen Ansicht von unten;
- Fig. 2: einen zweiten Absorptionskörper in einer perspektivischen Ansicht von unten;
- Fig. 3: einen Gleiskörper mit Absorptionskörpern der in den Figuren 1 und 2 gezeigten Art in perspektivischer Ansicht;
- Fig. 4: eine alternative Ausführung eines Absorptionskörpersatzes in einer Querschnittdarstellung.

Die in den Figuren 1 und 2 dargestellten Absorptionskörper 1, 2 sind aus Holzbeton gefertigt, der auf Basis von Nadelholzspänen hergestellt ist. Um einen hohen Absorptionsgrad zu erreichen, sind die einzelnen Holzspäne nicht kürzer als 4 cm und nicht länger als 12 cm. Ihre Dicke liegt jeweils zwischen 1 bis 3 mm bei einer Breite von 2 bis 4 mm. Der zur Herstellung der Absorptionskörper 1, 2 verwendete Holzbeton weist dabei einen Anteil von mindestens 65% an Holzspänen an der Menge der Zuschlagsstoffe auf.

Für die Zubereitung des Holzbetons werden die Holzspäne mit den übrigen Zuschlagsstoffen und dem Zement maschinell gemischt, wobei ständig das Mischungsverhältnis kontrolliert und eine Temperatur von 8°C nicht unterschritten. Innerhalb einer halben Stunden nach Zugabe von Wasser zu dem Gemisch aus Zement, Zuschlagsstoffen und Holzspänen wird der Holzbeton in Formen gegeben, in denen der Beton mit maschinell betriebenen Vibrations-Rüttel- oder Stampfmaschinen verdichtet wird. Die maschinelle Verdichtung ist erforderlich, um eine homogene Durchmischung des Betons zu erreichen. Nach einer Abbindzeit von annähernd 4 Wochen ist das Holzbetongemisch ausgehärtet. Die Absorptionskörper 1, 2 können aber bereits nach einer Woche ausgelegt werden, da der Holzbeton zu diesem Zeitpunkt bereits eine Druckfestigkeit von ca. 80% seiner Endfestigkeit aufweist.

Der in Figur 1 gezeigte Absorptionskörper ist zum Anlegen an ein Gleis 3 von dessen Außenseite 3a her bestimmt. Um ein möglichst eng benachbartes Anliegen des Absorptionskörpers 1 zu ermöglichen, sind in den Absorptionskörper 1 Ausnehmungen 4 von dessen Unterseite 5 ausgehend eingeformt. Die Unterseite 5 liegt bei an einer Schiene 3 angelegten Absorptionskörper 1 auf der Oberseite von aus Spannbeton gefertigten Schwellen 6 auf, welche die Gleise 3 halten. In einem Abstand a sind auf der Unterseite des Absorptionskörpers 1 zusätzlich Vorsprünge 7 ausgebildet, die sich über die Breite B des Absorptionskörpers 1 erstrecken. Die Breite b der Vorsprünge entspricht dabei im wesentlichen dem Abstand zwischen den Schwellen, so daß der Absorptionskörper im auf die Schwellen 6 aufgelegten Zustand formschlüssig an diesen gehalten ist.

Der in Figur 2 gezeigte Absorptionskörper 2 ist zum Einlegen zwischen die Gleise 3 bestimmt. Sein Breite C entspricht im wesentlichen der halben Länge L des Absorptionskörpers 1. Ebenso wie bei dem Absorptionskörper 1 sind ausgehend von der Unterseite 8 des Absorptionskörpers 2 in dessen Eckbereiche Ausnehmungen 9 eingeformt, welche bei auf den Schwellen 6 aufliegendem Absorptionskörper die Vorsprünge 6a der Schwellen 6 aufnehmen. Vorsprünge 10 sind zusätzlich auf der Unterseite 8a ausgebildet und in einem Abstand c zueinander angeordnet, der der Breite einer Schwelle 6 entspricht. Auf diese Weise ist auch der Absorptionskörper 2 in auf die Schwellen 6 aufgelegtem Zustand formschlüssig an diesen gehalten.

Jeweils ein Paar von Absorptionskörpern 1 und 2 bilden zusammen einen Absorptionskörpersatz. Bei der in Figur 3 gezeigten Gleisanlage sind drei solcher Absorptionskörpersätze zur Dämpfung des Luftschalls ausgelegt worden, der auf dem in Figur 3 gezeigten, nach Art einer Festen Fahrbahn ausgebildete Gleiskörper durch das darauf bewegte Schienenfahrzeug entsteht. Bei einer solchen Festen Fahrbahn liegen die aus Beton gefertigten Schwellen 6 auf ebenfalls aus Beton gefertigten Bodenplatten 11 ohne zusätzliches Schotterbett auf.

Aufgrund der aufeinander abgestimmten Abmessung der Absorptionskörper 1, 2 und des sich daraus ergebenden geringen Gewichts können die Absorptionskörper 1, 2 problemlos in kürzester Zeit verlegt werden. Hierfür sind die Pausen ausreichend, die zwischen dem Vorbeifahren zweier Züge vergehen. Zur Verlegung der Absorptionskörper 1, 2 ist es daher nicht erforderlich den Fahrbetrieb auf den Gleisen 3 zu unterbrechen.

Im Unterschied zu den vorsanstehend erläuterten Absorptionskörpern 1 weisen die seitlich von außen an die Gleise 3 anlegbaren Absorptionskörper 20, welche in Figur 4 dargestellt sind, zusätzlich frei in den Raum ragende Vorsprünge 20a auf. Die Vorsprünge 10a erstrecken sich seitlich entlang der Gleise 3. Dabei ist ihre den Gleisen 3 zugeordnete Fläche 20b derart angeschrägt und die Höhe H der Absorptionskörper 20 derart bemessen, daß der von den Vorsprüngen 20a umgriffene lichte Raum stets für ein freies, ungehindertes Passieren eines Zuges ausreicht.

Gleichzeitig ist die betreffende abgeschrägte Fläche 20b so nah an die Gleise 3 herangeführt, daß von den Radsätzen des Zuges oder den Gleisen 3 seitlich abgestrahlter Körperschall optimal gedämpft wird.

## Patentansprüche

1. Absorptionskörper zur Luftschallreduzierung, welcher zwischen und/oder an den Gleisen (3) eines Gleiskörpers angeordnet ist, **dadurch gekennzeichnet**, **daß** er aus einem Holzbeton gefertigt ist.

2. Absorptionskörper nach Anspruch 1, **dadurch gekennzeichnet**, **daß** bei dem Holzbeton der Anteil der Holzspäne mindestens 65% des Gesamtvolumens an Zuschlagwerkstoffen beträgt.

3. Absorptionskörper nach Anspruch 1 oder 2, **dadurch gekennzeichnet**, **daß** die Länge der Holzspäne mindestens 4 cm, ihre Dicke mindestens 1 mm und ihre Breite mindestens 2 mm beträgt.

4. Absorptionskörper nach einem der voranstehenden Ansprüche **dadurch gekennzeichnet**, **daß** die Länge der Holzspäne höchstens 12 cm, ihre Dicke höchstens 3 mm und ihre Breite mindestens 4 mm beträgt.

5. Absorptionskörper nach einem der voranstehenden Ansprüche, **dadurch gekennzeichnet**, **daß** höchstens 75% der bei der Aufbereitung der Holzspäne entstehende Holzstaubmenge in dem Holzbeton enthalten ist.

6. Absorptionskörper nach einem der voranstehenden Ansprüche, **dadurch gekennzeichnet**, **daß** der Anteil von Baumrinde, Bast und dgl. an der Gesamtmenge der in dem Holzbeton enthaltenen Holzspäne höchstens 6% beträgt.

7. Absorptionskörper nach einem der voranstehenden Ansprüche, **dadurch gekennzeichnet**, **daß** die Holzspäne aus Kiefern-, Tannen- oder Fichtenbäumen gewonnen sind.

8. Absorptionskörper nach einem der voranstehenden Ansprüche, **dadurch gekennzeichnet**, **daß** in seine Unterseite (5) Ausnehmungen (4) eingeformt sind, welche bei auf die Schwellen (6) aufgelegtem Absorptionskörper (1,2) Gleisbefestigungselemente und/oder Vorsprünge (6a) der Schwellen (6) aufnehmen.

9. Absorptionskörper nach einem der voranstehenden Ansprüche, **dadurch gekennzeichnet**, **daß** auf seiner Unterseite (5) Vorsprünge (7,10) ausgebildet sind, durch die der Absorptionskörper (1,2) in auf die Schwellen (6) aufgelegtem Zustand im wesentlichen formschlüssig an den Schwellen (6) gehalten ist.

10. Absorptionskörper nach einem der voranstehenden Ansprüche, **dadurch gekennzeichnet**, daß seine Oberfläche planeben oder konvex gekrümmt ist.

11. Absorptionskörpersatz bestehend aus mindestens zwei Paaren von Absorptionskörpern (1,2) nach einem der Ansprüche 1 bis 10,
**dadurch gekennzeichnet**,
- daß jeweils ein Absorptionskörper (1) des ersten Paares von außerhalb des Gleiskörpers seitlich an jeweils eines der Gleise (3) anlegbar ist, während die Absorptionskörper (2) des zweiten Paares jeweils nächstbenachbart zueinander zwischen die Gleise (3) legbar sind, und
- daß die Länge (L) der Absorptionskörper (1) des ersten Paares der doppelten Breite (C) eines der Absorptionskörper (2) des zweiten Paares entspricht.

12. Absorptionskörpersatz nach Anspruch 11,
**dadurch gekennzeichnet**, daß die von außerhalb des Gleiskörpers seitlich an jeweils eines der Gleise (3) anlegbaren Absorptionskörper (1) seitlich des Gleiskörpers frei in den Raum ragende Vorsprünge (20a) aufweisen.

13. Absorptionskörpersatz nach Anspruch 12,
**dadurch gekennzeichnet**, daß die Form der Vorsprünge (20a) an die von einem auf den Gleisen (3) fahrenden Zug beanspruchte Querschnittsfläche angepaßt ist.

14. Verwendung eines Absorptionskörpers (1,2) nach einem der voranstehenden Ansprüchen zu Dämpfung des Luftschalls bei einer schotterlosen festen Fahrbahn.
